# EUROPÄISCHE PATENTSCHRIFT

(11) **EP 1 314 486 B1**
(45) Veröffentlichungstag und Bekanntmachung des Hinweises auf die Patenterteilung: **06.12.2006**
(21) Anmeldenummer: 02024067.7
(22) Anmeldetag: 29.10.2002
(51) Int. Cl.: B05B 15/02, B05C 5/02

(54) **Reinigungseinrichtung für ein Leimauftragsorgan**
Cleaning device for a glue applying device
Dispositif de nettoyage pour applicateur de colle

(30) Priorität: 21.11.2001 DE 10157054
(43) Veröffentlichungstag der Anmeldung: 28.05.2003
(73) Patentinhaber: Hauni Maschinenbau AG, 21033 Hamburg (DE)
(72) Erfinder: Maiwald, Berthold, 21493 Schwarzenbek (DE); Mörke, Torsten, 23617 Dissau (DE); Pawelko, Karl-Heinz, 21436 Marschacht (DE)
(74) Vertreter: Seemann, Ralph

(56) Entgegenhaltungen:
- EP-A- 1 121 869
- CH-A- 689 545
- DE-A- 19 847 713
- US-A- 4 469 043
- US-A- 6 099 656
- PATENT ABSTRACTS OF JAPAN vol. 2000, no. 02, 29. Februar 2000 (2000-02-29) -& JP 11 300261 A (TORAY IND INC), 2. November 1999 (1999-11-02)

## Beschreibung

Die Erfindung betrifft eine Reinigungseinrichtung einer Maschine der Tabak verarbeitenden Industrie für ein Leimauftragsorgan, das Leim in einer Arbeitsposition auf eine Materialbahn, insbesondere Papierbahn, aufbringt und in eine Reinigungsposition in der Reinigungseinrichtung bringbar ist, wobei wenigstens ein Schabelement zur Reinigung des Leimauftragsorgans in einer Kammer vorgesehen ist. Ferner betrifft die Erfindung eine Einrichtung mit einem Leimauftragsorgan und einer Reinigungseinrichtung sowie eine Maschine der Tabak verarbeitenden Industrie, insbesondere zur Herstellung von Zigaretten oder dergleichen und ein Verfahren zum Reinigen eines Leimauftragsorgans der Tabak verarbeitenden Industrie, das von einer Arbeitsposition zum Auftrag von Leim auf eine Materialbahn, insbesondere Papierbahn, in eine Reinigungsposition in einer Reinigungseinrichtung gebracht wird, wobei das Leimauftragsorgan mittels wenigstens eines Schabelements in einer Kammer gereinigt wird.

In US-A-4 469 043 ist ein gattungsgemäßer Reinigungsmechanismus für eine Düse beschrieben, wobei mittels der Düse Beschichtungen auf Gegenstände und Substrate wie z.B. Textilien oder Metall aufgebracht werden. Zur Reinigung der Düse sind Schabelemente in einer Kammer vorgesehen.

In JP-A-11300261 ist eine Vorrichtung zur Farbenentfernung einer Farbbeschichtungseinrichtung beschrieben. Die Vorrichtung weist einen Schaber zur Entfernung von auf der Farbbeschichtungseinrichtung verbliebener Farbe auf und wird nach einem solchen Farbentfernungsvorgang selbst mit einem Lösungsmittel gereinigt.

Aus der Offenlegungsschrift DE 32 06 665 A1 ist eine Leimauftragsdüse bekannt, die zur Reinigung der Düse und Konservierung des Klebers in der Düse in ein Flüssigkeitsbad getaucht wird. Die Düse ist bei Betriebsunterbrechung gegenüber der Umwelt abgeschlossen, so dass der flüssige Klebstoff in der Düse nicht trocknet oder aushärtet. Da die Leimdüse immer wieder in das gleiche Reinigungsbad eingebracht wird, wird mit jedem Eintauchen der Düse in das Flüssigkeitsbad die Flüssigkeit zunehmend verschmutzt.

Aus der europäischen Patentanmeldung EP 1 000 863 A1 ist ein Leimauftragorgan zum Auftrag von Leim auf Packungen bekannt. Zur Reinigung des Aggregats wird eine drehbare Rolle verwendet, die als Reinigungs- und Verschlusselement für die Leimdüse dient. Zur Reinigung der Düse wird die Rolle in ein Wasserbad eingetaucht. Während des Betriebs entsteht auch hier eine Verschmutzung des Wasserbads und der eingesetzten Rolle.

Darüber hinaus ist aus der deutschen Offenlegungsschrift DE 100 19 930 A1 ein Leimdüsenkopf bekannt, der zur Aufbringung eines bestimmten Leimbildes auf einen kontinuierlich laufenden Papierstreifen mehrere Düsen aufweist. Der mit dem Leimbild versehene Papierstreifen wird nachfolgend geschnitten und um das Filterstück einer Zigarette gewickelt.

Ausgehend von diesem Stand der Technik ist es Aufgabe der vorliegenden Erfindung, die Reinigung von Leimauftragsorganen von Maschinen der Tabak verarbeitenden Industrie zu verbessern.

Die Lösung der Aufgabe erfolgt durch die kennzeichnenden Merkmale des Anspruchs 1. Vorteilhafte Ausgestaltungen sind in den Unteransprüchen beschrieben.

Die Aufgabe wird bei einer Reinigungseinrichtung einer Maschine der Tabak verarbeitenden Industrie für ein Leimauftragsorgan, das Leim in einer Arbeitsposition auf eine Materialbahn, insbesondere Papierbahn, aufbringt und in eine Reinigungsposition in der Reinigungseinrichtung bringbar ist, wobei wenigstens ein Schabelement zur Reinigung des Leimauftragsorgans in einer Kammer vorgesehen ist, dadurch gelöst, dass die Kammer zur Aufnahme von einer Flüssigkeit vorgesehen ist und dass die Kammer wenigstens ein Abdichtmittel zum Abdichten gegen das Leimauftragsorgan aufweist. Durch das erfindungsgemäße Schabelement werden insbesondere auch hartnäckige Rückstände von einer Leimdüse entfernt, die beispielsweise während des Leimauftrags entstanden oder ausgehärtet sind. Das Schabelement kann somit für das Leimbild störende Leimnasen vom Leimauftragsorgan abkratzen.

Um die Leimdüsen von Leim und/oder Papierstaubablagerungen zu befreien, ist es vorteilhaft, wenn das wenigstens eine Schabelement linear und/oder quer zum Leimauftragsorgan bewegbar ist.

Die Reinigungswirkung kann verstärkt werden, wenn bei der Reinigungseinrichtung wenigstens eine Kammer zur Aufnahme einer Flüssigkeit vorgesehen ist. Somit kann die Reinigung der Leimaustrittsdüsen bzw. des Leimauftragsorgans bei Maschinenstillstand unter Luftabschluss durchgeführt werden. Darüber hinaus kann der Flüssigkeit in der Kammer eine, die Reinigungswirkung unterstützende Substanz (Lösungsmittel) beigemischt sein.

Um die in die Kammer der Reinigungseinrichtung eingebrachte Reinigungsflüssigkeit auszutauschen, ist es vorteilhaft, wenn wenigstens ein Mittel zum Zulauf und/oder Ablauf der Flüssigkeit, insbesondere zum Zulauf/Ablauf von Brauch- und Frischwasser, vorgesehen ist. Dieses erfindungsgemäße Mittel ermöglicht einen schnellen Austausch von verunreinigten Flüssigkeiten, so dass nach einer Reinigung des Leimauftragsorgans z.B. Frischwasser, in die Kammer eingeführt wird. Dieses Frischwasser sorgt für eine luftdichte Konservierung der Leimdüsen, bis die Leimdüsen wieder in Arbeitsstellung gebracht werden.

Ferner ist es in einer Weiterbildung der Erfindung von Vorteil, wenn wenigstens ein Füllstandssensor für die Flüssigkeit in der Kammer vorgesehen ist. Durch den Füllstandssensor gelingt es, die Konservierung eines gereinigten Leimaggregats zuverlässig zu überwachen.

Des Weiteren ist es vorzugswürdig, wenn das wenigstens eine Schabelement hydraulisch und/oder pneumatisch bewegbar ist, da eine derartige Bewegungsführung leicht auszubilden ist.

Darüber hinaus kann die Konservierung des Leimauftragsorgans nach einer Reinigung dadurch verbessert werden, dass wenigstens ein Abdichtmittel zum Abdichten der Kammer vorgesehen ist. Die Abdichtung sorgt dafür, dass die in der Kammer angeordnete Flüssigkeit nicht durch Staubpartikel verschmutzt wird, und verhindert die Verdunstung der Flüssigkeit bei langen Stillstandszeiten der Maschine.

In einer vorteilhaften Weiterbildung weist die Reinigungseinrichtung wenigstens einen Überlauf auf. Dieser Überlauf sorgt dafür, dass überschüssige Flüssigkeit nach Auffüllung der Kammer und nach Erreichen eines vorbestimmten Flüssigkeitsniveaus wegfließt.

Des Weiteren ist es vorzugswürdig, wenn die Reinigungseinrichtung höhenverstellbar ist und/oder wenigstens ein Anpressmittel zum Andrücken an das Leimauftragsorgan aufweist. Hierdurch gelingt es, dass z.B. das wenigstens eine Schabelement unter Spannung an einen Leimdüsenkopf angesetzt werden kann, wodurch hartnäckige Leimnasen entfernt werden können. Zur Nachführung des wenigstens einen Schabelements ist vorteilhafterweise die Reinigungseinrichtung höhenverstellbar. Die Anpressmittel sorgen für einen zuverlässigen Kontakt des Schabelements und/oder der Reinigungseinrichtung mit der Leimdüse während der Reinigung und Konservierung.

Eine weitere Lösung der Aufgabe erfolgt durch eine Einrichtung mit einem Leimauftragsorgan und einer voranstehend beschriebenen, erfindungsgemäßen Reinigungseinrichtung. Die Einrichtung wird hierbei als bauliche Einheit und Gesamtheit verstanden, so dass im Zusammenwirken von Leimauftragsorgan und Reinigungseinrichtung die vorteilhaften Wirkungen erreicht werden.

In einer Weiterbildung der Einrichtung ist wenigstens ein Mittel zum Schwenken des Leimauftragsorgans vorgesehen. Hierdurch wird bei Maschinenunterbrechung bzw. -stillstand eine Leimdüse in die Reinigungseinrichtung eingebracht und anschließend gereinigt. Bei Anfahren der Maschine wird durch das Schwenkmittel das Leimauftragsorgan wieder in die Arbeitsposition geschwenkt.

Eine weitere Lösung der Aufgabe besteht bei einem Verfahren zum Reinigen eines Leimauftragsorgans der Tabak verarbeitenden Industrie, das von einer Arbeitsposition zum Auftrag von Leim auf eine Materialbahn, insbesondere Papierbahn, in eine Reinigungsposition in einer Reinigungseinrichtung gebracht wird, wobei das Leimauftragselement mittels wenigstens eines Schabelements in einer Kammer gereinigt wird, darin, dass das Leimauftragsorgan in einer Kammer zur Reinigung angeordnet wird, wobei die Kammer mit wenigstens einem Abdichtmittel gegen das Leimauftragsorgan abgedichtet ist. Außerdem ist es vorteilhaft, wenn das wenigstens eine Schabelement entlang des Leimauftragsorgans, insbesondere hydraulisch oder pneumatisch bewegt wird.

Die Reinigungswirkung durch das Schabelement wird gesteigert, wenn wenigstens eine Flüssigkeit in wenigstens eine Kammer der Reinigungseinrichtung eingebracht wird. In der Kammer ist auch das zu reinigende Leimauftragsorgan angeordnet. Als Flüssigkeit kann ein Lösungsmittel für den Leim auf und in den Düsen des Leimauftragsorgans eingesetzt werden.

Ein weiterer Vorteil ergibt sich, wenn nach der Reinigung des Leimauftragsorgans die Flüssigkeit in der Kammer der Reinigungseinrichtung ausgetauscht wird. Indem eine unverbrauchte und frische Flüssigkeit gegen die verschmutzte Flüssigkeit nach der Reinigung zur Verfügung gestellt wird, wird das Leimauftragsorgan in einer wässrigen, nicht-verschmutzten Atmosphäre konserviert. Durch den luftdichten Abschluß gelingt es, daß beim Wiederanfahren der Maschine die Beleimung unmittelbar mit dem Anlaufen ein zuverlässig gutes Leimbild auf eine Papierbahn ergibt.

In einer Weiterbildung der Erfindung wird das Flüssigkeitsniveau in der Kammer angezeigt und/oder überwacht.

Von Vorteil ist es ferner, wenn die Kammer entleert wird, bevor das Leimauftragsorgan in seine Arbeitsposition gebracht wird.

Gelöst wird die Aufgabe ebenfalls mittels einer Maschine der tabakverarbeitenden Industrie, insbesondere zur Herstellung von Zigaretten oder dergleichen, mit einer Reinigungseinrichtung, wie sie voranstehend beschrieben wurde.

Die Erfindung wird nachfolgend ohne Beschränkung des allgemeinen Erfindungsgedankens anhand eines Ausführungsbeispiels unter Bezugnahme auf die Zeichnungen exemplarisch beschrieben. Es zeigen:
- Fig. 1 a) bis 1 c): eine erfindungsgemäße Einrichtung in drei verschiedenen Betriebspositionen;
- Fig. 2: eine Detailansicht der Einrichtung (Fig. 1 b)) und
- Fig. 3: eine Queransicht der Einrichtung (Fig. 2).

In den nachfolgenden Figuren sind jeweils gleiche oder entsprechende Teile mit denselben Bezugszeichen bezeichnet, so daß von einer erneuten Vorstellung entsprechend abgesehen wird.

In den Figuren 1 a), 1 b) und 1 c) sind drei Positionen eines Leimauftragungskopfes 3 dargestellt. Der Leimauftragungskopf ist Teil einer Einrichtung, die aus einem Düsenkopf 3 und einer Reinigungseinrichtung 13 für den Düsenkopf 3 besteht. Der Düsenkopf 3 wurde in der deutschen Anmeldung DE 100 19 930 A1 von der Patentanmelderin bereits beschrieben, so daß hinsichtlich aller weiteren Einzelheiten hierauf verwiesen wird.

In Fig. 1 a) ist die Arbeitsposition 15 des Leimauftragskopfes 3 dargestellt, an dem eine Papierbahn 12 mittels entsprechender Rollen bzw. Umlenkrollen gemäß der eingezeichneten Transportrichtung vorbeigeführt wird. Der Düsenkopf 3 ist in der Arbeitsstellung 15 (12-Uhr-Stellung) und bringt in entsprechender Weise ein gewünschtes Leimbild auf die Papierbahn 12 von unten auf.

Die zur Einrichtung 1 dazugehörende (erfindungsgemäße) Wascheinrichtung 13 ist unterhalb der Leimdüse 3 angeordnet.

Die Reinigungsposition für den Leimauftragskopf 3 ist in Fig. 1 b) dargestellt, bei der der Leimauftragskopf 3 von der Arbeitsposition 15 (Fig. 1 a)) in eine Reinigungsposition 16 durch Schwenken des Leimauftragskopf 3 um 180° gebracht wird. Der Leimauftragskopf 3 ist nach unten ausgerichtet (6-Uhr-Stellung). Darüber hinaus ist es ferner möglich, Wartungsarbeiten am Leimauftragskopf 3 auszuführen, wenn der Leimauftragskopf 3 beispielsweise um 90° (9-Uhr-Stellung) verschwenkt wird (Fig. 1 c)).

In Fig. 2 ist eine Detailansicht der Einrichtung 1 dargestellt, bei der sich die Düsenspitze 3 des Leimauftragskopfs in einer Reinigungsposition 16 (6-Uhr-Stellung) befindet. Unterhalb des nach unten gerichteten Düsenkopfs 3 ist ein Waschbehälter 13 für die Düsenspitze 3 angeordnet. Der Waschbehälter 13 kann über Druckluftzylinder 9 vertikal auf- und abbewegt werden. Des weiteren ist der Waschbehälter 13 gegenüber dem Leimauftragskopf 3 mittels Dichtungen 10 im oberen Bereich seitlich abgedichtet.

Innerhalb des Waschbehälters 13 ist ein Schaber 2 angeordnet, der längs der Leimdüsenaustrittsöffnungen bewegt werden kann. Zur Bewegung des Schabers 2 im Waschbehälter 13 ist eine Schaberführung 5 ausgebildet, wobei der Schaber 2 durch Druckluftbeaufschlagung pneumatisch bewegt wird.

Ferner verfügt der Waschbehälter über einen Zulauf bzw. Ablauf 8 für Wasser oder eine andere Reinigungsflüssigkeit. Darüber hinaus ist auch ein Überlauf 7 vorgesehen, der über eine Leitung mit einem Steigrohr 4 zur Messung des Flüssigkeitsniveaus im Waschbehälter 13 verbunden ist. Am Steigrohr 4 ist ein Füllstandssensor 11 angeordnet, der als kapazitiver oder optischer Sensor ausgebildet sein kann. Darüber hinaus ist auch die Ausbildung des Füllstandssensor 11 als Schwimmer realisierbar.

Eine Seitenansicht im Querschnitt der Einrichtung 1 aus Fig. 2 ist in Fig. 3 gezeigt. Es ist erkennbar, daß der Schaber 2 über eine Führung 5 und Gestänge mit Druckluftzylindern 6 verbunden ist, so daß der Schaber 2 in der Kammer 17 des Waschbehälters 13 bewegbar ist. An den Waschbehälter 13 ist eine Leitung 8 zur Zuführung und Ableitung von Frisch- und Abwasser angebracht, so daß nach der Reinigung des Düsenkopfs 3 die Flüssigkeit in der Kammer 17 ausgetauscht wird. Hierdurch kann der gereinigte Düsenkopf 3 bis zu seinem nächsten Einsatz in der wässrigen Umgebung konserviert werden.

Nachfolgend wird ein Ausführungsbeispiel eines Reinigungsverfahrens exemplarisch beschrieben. Nachdem die Maschine gestoppt wurde, wird der Düsenkopf 3 aus der Arbeitsposition 15 in die Reinigungsposition 16 gebracht. Hierzu kann der Waschbehälter 13 zusätzlich abgesenkt werden, so daß der Düsenkopf 3 in die Reinigungsposition 16 geschwenkt wird. Anschließend wird die Reinigungskammer 13 an den Düsenkopf 3 angehoben und der Zwischenraum abgedichtet. Anschließend wird die Kammer 17 mit Wasser gefüllt, bis der Schaber 2 und die Leimdüsen unter Wasser gesetzt sind (Signal des Füllstandssensors 11). Zur Reinigung des Düsenkopfs 3 bewegt sich der Schaber 2 längs des Düsenkopfs 3 bzw. der Führung 5, so daß die Düsenkante oder die Leimaustrittsöffnungen von Leim- oder Papierstaubablagerungen befreit werden. Anschließend wird das Brauchwasser in einen Brauchwasserbehälter über die Leitung 8 abgepumpt.

Um den Düsenkopf 3 zu konservieren, wird nach Abpumpen des Brauchwassers die Kammer 17 mit frischen Wasser aufgefüllt.

Der Düsenkopf 3 bleibt solange in der Reinigungsposition 16 bis die Maschine wieder gestartet wird. Die Düsenbeleimung befindet sich solange in dieser Wartestellung. Wenn das Wasserniveau nicht absinkt, ist die Düsenbeleimung fortlaufend konserviert. Beim Maschinenstart wird die Kammer entleert und anschließend der Düsenkopf 3 in seine Arbeitsposition 15 geschwenkt. Beim Wiederanfahren der Maschine nach einem längeren Stillstand kann in der Reinigungsposition 16 des Leimauftragskopfs 3 der Leim in den Waschbehälter 13 vorgepumpt werden, um sicherzustellen, daß beim ersten Leimauftrag der Leim nicht durch das Wasser verdünnt ist.

### Bezugszeichenliste

- 1: Einrichtung
- 2: Schaber
- 3: Leimauftragskopf
- 4: Steigrohr (Messung Wasserpegel)
- 5: Schaberführung
- 6: Druckluftzylinder
- 7: Überlauf
- 8: Zulauf/Ablaufwasser
- 9: Druckluftzylinder
- 10: Dichtung
- 11: Füllstandsensor
- 12: Papierbahn
- 13: Waschbehälter
- 14: Wasser
- 15: Arbeitsposition
- 16: Reinigungsposition
- 17: Kammer

## Patentansprüche

1. Reinigungseinrichtung (13) einer Maschine der Tabak verarbeitenden Industrie für ein Leimauftragsorgan (3), das Leim in einer Arbeitsposition (15) auf eine Materialbahn (12), insbesondere Papierbahn, aufbringt und in eine Reinigungsposition (16) in der Reinigungseinrichtung (13) bringbar ist, wobei wenigstens ein Schabelement (2) zur Reinigung des Leimauftragsorgans (3) in einer Kammer (17) vorgesehen ist, **dadurch gekennzeichnet, dass** die Kammer (17) zur Aufnahme von einer Flüssigkeit (14) vorgesehen ist und dass die Kammer (17) wenigstens ein Abdichtmittel (10) zum Abdichten gegen das Leimauftragsorgan (3) aufweist.

2. Reinigungseinrichtung (13) nach Anspruch 1, **dadurch gekennzeichnet, dass** das wenigstens eine Schabelement (2) linear und/oder quer zum Leimauftragsorgan (3) bewegbar ist.

3. Reinigungseinrichtung (13) nach Anspruch 1 oder 2, **dadurch gekennzeichnet, dass** wenigstens ein Mittel (8) zum Zulauf und/oder Ablauf der Flüssigkeit (14), insbesondere Brauchwasser und/oder Frischwasser, vorgesehen ist.

4. Reinigungseinrichtung (13) nach einem der Ansprüche 1 bis 3, **dadurch gekennzeichnet, dass** wenigstens ein Füllstandssensor (11) für die Flüssigkeit (14) in der Kammer (17) vorgesehen ist.

5. Reinigungseinrichtung (13) nach einem oder mehreren der Ansprüche 1 bis 4, **dadurch gekennzeichnet, dass** das wenigstens eine Schabelement (2) hydraulisch und/oder pneumatisch bewegbar ist.

6. Reinigungseinrichtung (13) nach einem oder mehreren der Ansprüche 1 bis 5, **dadurch gekennzeichnet, dass** die Kammer (17) wenigstens einen Überlauf (7) aufweist.

7. Reinigungseinrichtung (13) nach einem oder mehreren der Ansprüche 1 bis 6, **dadurch gekennzeichnet, dass** die Reinigungseinrichtung (13) höhenverstellbar ist und/oder wenigstens ein Anpressmittel (9) zum Andrücken an das Leimauftragsorgan (3) aufweist.

8. Einrichtung (1) mit einem Leimauftragsorgan (3) der Tabak verarbeitenden Industrie und einer Reinigungseinrichtung (13) der Tabak verarbeitenden Industrie nach einem oder mehreren der Ansprüche 1 bis 7.

9. Einrichtung (1) nach Anspruch 8, **dadurch gekennzeichnet, dass** wenigstens ein Mittel zum Schwenken des Leimauftragsorgans (3) vorgesehen ist.

10. Verfahren zum Reinigen eines Leimauftragsorgans (3) der Tabak verarbeitenden Industrie, das von einer Arbeitsposition (15) zum Auftragen von Leim auf eine Materialbahn (12), insbesondere Papierbahn, in eine Reinigungsposition (16) in einer Reinigungseinrichtung (13) gebracht wird, wobei das Leimauftragsorgan (3) mittels wenigstens eines Schabelements (2) in einer Kammer (17) gereinigt wird, **dadurch gekennzeichnet, dass** das Leimauftragsorgan (3) in einer Kammer (17) zur Reinigung angeordnet wird, wobei die Kammer (17) mit wenigstens einem Abdichtmittel (10) gegen das Leimauftragsorgan (3) abgedichtet ist.

11. Verfahren nach Anspruch 10, **dadurch gekennzeichnet, dass** das wenigstens eine Schabelement (2) entlang des Leimauftragsorgans (3), insbesondere hydraulisch und/oder pneumatisch, bewegt wird.

12. Verfahren nach Anspruch 10 oder 11, **dadurch gekennzeichnet, dass** wenigstens eine Flüssigkeit (14) in wenigstens eine Kammer (17) der Reinigungseinrichtung (13) eingebracht wird.

13. Verfahren nach Anspruch 12, **dadurch gekennzeichnet, dass** nach der Reinigung des Leimauftragsorgans (3) die Flüssigkeit (14) ausgetauscht wird.

14. Verfahren nach Anspruch 12 oder 13, **dadurch gekennzeichnet, dass** das Flüssigkeitsniveau in der Kammer (17) angezeigt und/oder überwacht wird.

15. Verfahren nach einem oder mehreren der Ansprüche 10 bis 14, **dadurch gekennzeichnet, dass** die Kammer (17) entleert wird, bevor das Leimauftragsorgan (3) in seine Arbeitsposition (15) gebracht wird.

16. Maschine der Tabak verarbeitenden Industrie, insbesondere zur Herstellung von Zigaretten oder dergleichen, mit einer Reinigungseinrichtung (13) nach einem oder mehreren der Ansprüche 1 bis 7.

## Claims

1. Cleaning device (13) of a machine of the tobacco processing industry for a glue application element (3) which applies glue to a web (12) of material, in particular a paper web, in a working position (15) and is movable to a cleaning position (16) in the cleaning device (13), at least one scraping element (2) for cleaning the glue application element (3) being provided in a chamber (17), **characterised in that** the chamber (17) is provided to hold a liquid (14) and **in that** the chamber (17) has at least one sealing means (10) for sealing from the glue application element (3).

2. Cleaning device (13) according to claim 1, **characterised in that** the at least one scraping element (2) is movable linearly and/or transversely with respect to the glue application element (3).

3. Cleaning device (13) according to claim 1 or 2, **characterised in that** at least one means (8) for supplying and/or discharging the liquid (14), in particular service water and/or fresh water, is provided.

4. Cleaning device (13) according to any one of claims 1 to 3, **characterised in that** at least one level sensor (11) is provided for the liquid (14) in the chamber (17).

5. Cleaning device (13) according to one or more of claims 1 to 4, **characterised in that** at least one scraping element (2) is movable hydraulically and/or pneumatically.

6. Cleaning device (13) according to one or more of claims 1 to 5, **characterised in that** the chamber (17) includes at least one overflow element (7).

7. Cleaning device (13) according to one or more of claims 1 to 6, **characterised in that** the cleaning device (13) is height-adjustable and/or includes at least one pressure means (9) for pressing against the glue application element (3).

8. Apparatus (1) comprising a glue application element (3) of the tobacco processing industry and a cleaning device (13) of the tobacco processing industry according to one or more of claims 1 to 7.

9. Apparatus (1) according to claim 8, **characterised in that** at least one means for swivelling the glue application element (3) is provided.

10. Method for cleaning a glue application element (3) of the tobacco processing industry which is movable from a working position (15) for applying glue to a web (12) of material, in particular a paper web, to a cleaning position (16) in a cleaning device (13), the glue application element (3) being cleaned by means of at least one scraping element (2) in a chamber (17), **characterised in that** the glue application element (3) is arranged in a chamber (17) for cleaning, the chamber (17) being sealed from the glue application element (3) by at least one sealing means (10).

11. Method according to claim 10, **characterised in that** the at least one scraping element (2) is moved along the glue application element (3), in particular hydraulically and/or pneumatically.

12. Method according to claim 10 or 11, **characterised in that** at least one liquid (14) is introduced into at least one chamber (17) of the cleaning device (13).

13. Method according to claim 12, **characterised in that** after the cleaning of the glue application element (3) the liquid (14) is exchanged.

14. Method according to claim 12 or 13, **characterised in that** the liquid level in the chamber (17) is displayed and/or monitored.

15. Method according to one or more of claims 10 to 14, **characterised in that** the chamber (17) is emptied before the glue application element (3) is moved to its working position (15).

16. Machine of the tobacco processing industry, in particular for manufacturing cigarettes or the like, including a cleaning device (13) according to one or more of claims 1 to 7.

## Revendications

1. Dispositif de nettoyage (13) d'une machine de l'industrie de transformation du tabac, pour un organe applicateur de colle (3) qui, dans une position de travail (15), répand de la colle sur une bande de matériau (12), en particulier une bande de papier, et qui peut être amené dans une position de nettoyage (16) dans le dispositif de nettoyage (13), au moins un élément de raclage (2) étant alors prévu dans une chambre (17) en vue du nettoyage de l'organe applicateur de colle (3), **caractérisé en ce que** la chambre (17) est prévue pour recevoir un liquide (14) et **en ce que** la chambre (17) comprend au moins un moyen d'étanchéification (10) destiné à réaliser une étanchéification vis-à-vis de l'organe applicateur de colle (3).

2. Dispositif de nettoyage (13) selon la revendication 1, **caractérisé en ce que** le au moins un élément de raclage (2) est déplaçable en ligne droite et/ou dans une direction transversale à l'organe applicateur de colle (3).

3. Dispositif de nettoyage (13) selon la revendication 1 ou 2, **caractérisé en ce qu'**il est prévu au moins un moyen (8) pour faire arriver et/ou évacuer le liquide (14), en particulier de l'eau industrielle et/ou de l'eau douce.

4. Dispositif de nettoyage (13) selon l'une des revendications 1 à 3, **caractérisé en ce qu'**il est prévu au moins un capteur de niveau de remplissage (11) du liquide (14) dans la chambre (17).

5. Dispositif de nettoyage (13) selon une ou plusieurs des revendications 1 à 4, **caractérisé en ce que** le au moins un élément de raclage (2) est déplaçable par voie hydraulique et/ou pneumatique.

6. Dispositif de nettoyage (13) selon une ou plusieurs des revendications 1 à 5, **caractérisé en ce que** la chambre (14) présente au moins un trop-plein (7).

7. Dispositif de nettoyage (13) selon une ou plusieurs des revendications 1 à 6, **caractérisé en ce que** le dispositif de nettoyage (13) est réglable en hauteur et/ou présente au moins un moyen de pressage (9) pour exercer une pression sur l'organe applicateur de colle (3).

8. Dispositif (1) comportant un organe applicateur de colle (3) de l'industrie de transformation du tabac et un dispositif de nettoyage (13) de l'industrie de transformation du tabac, selon une ou plusieurs des revendications 1 à 7.

9. Dispositif (1) selon la revendication 8, **caractérisé en ce qu'**il est prévu au moins un moyen pour faire pivoter l'organe applicateur de colle (3).

10. Procédé pour nettoyer un organe applicateur de colle (3) de l'industrie de transformation du tabac, qui est amené d'une position de travail (15) pour l'application de colle sur une bande de matériau (12), en particulier une bande de papier, dans une position de nettoyage (16) dans un dispositif de nettoyage (13), l'organe applicateur de colle (3) étant alors nettoyé au moyen d'au moins un élément de raclage (2) dans une chambre (17), **caractérisé en ce que** l'organe applicateur de colle (3) est, en vue du nettoyage, disposé dans une chambre (17), la chambre (17) étant étanchéifiée vis-à-vis de l'organe applicateur de colle (3) à l'aide d'au moins un moyen d'étanchéification (10).

11. Procédé selon la revendication 10, **caractérisé en ce que** le au moins un élément de raclage (2) est déplacé le long de l'organe applicateur de colle (3), en particulier par voie hydraulique et/ou pneumatique.

12. Procédé selon la revendication 10 ou 11, **caractérisé en ce qu'**au moins un liquide (14) est introduit dans au moins une chambre (17) du dispositif de nettoyage (13).

13. Procédé selon la revendication 12, **caractérisé en ce que** le liquide (14) est remplacé après le nettoyage de l'organe applicateur de colle (3).

14. Procédé selon la revendication 12 ou 13, **caractérisé en ce que** le niveau de liquide dans la chambre (17) est affiché et/ou surveillé.

15. Procédé selon une ou plusieurs des revendications 10 à 14, **caractérisé en ce que** la chambre (17) est vidée avant que l'organe applicateur de colle (3) soit amené dans sa position de travail (15).

16. Machine de l'industrie de transformation du tabac, en particulier pour la fabrication de cigarettes ou analogues, comportant un dispositif de nettoyage (13) selon une ou plusieurs des revendications 1 à 7.
